# EUROPÄISCHE PATENTSCHRIFT

(11) **EP 1 628 724 B1**
(45) Veröffentlichungstag und Bekanntmachung des Hinweises auf die Patenterteilung: **10.01.2007**
(21) Anmeldenummer: 04728762.8
(22) Anmeldetag: 22.04.2004
(51) Int. Cl.: A63H 27/04

(54) **VORRICHTUNG ZUM ANTRIEB VON FLUGZEUGMODELLEN**
DEVICE FOR DRIVING MODEL AIRPLANES
DISPOSITIF D'ENTRAINEMENT POUR MAQUETTES D'AVIONS

(30) Priorität: 23.04.2003 DE 20306331 U
(43) Veröffentlichungstag der Anmeldung: 01.03.2006
(73) Patentinhaber: Kruzel, Reinhold, 96216 Lichtenfels (DE)
(72) Erfinder: Kruzel, Reinhold, 96216 Lichtenfels (DE)
(74) Vertreter: Schuhmann, Albrecht
(86) Internationale Anmeldenummer: PCT/DE2004/000860
(87) Internationale Veröffentlichungsnummer: WO 2004/094018

(56) Entgegenhaltungen:
- DE-U- 7 430 318
- SU-A1- 1 287 904
- US-A- 1 593 720
- US-A- 3 731 424

## Beschreibung

Die vorliegende Erfindung betrifft eine Vorrichtung zum Antrieb von Flugzeugmodellen mit Propellern.

Es ist bekannt, Modelle von Eisenbahnen mit elektrischem Strom anzutreiben, wie auch Modelle von Autos oder Zubehör von Spielzeugeisenbahnen. Es ist z.B. aus DE 7430318, US-A-3731424, SU-A-1287904 oder US-A-1593720 bekannt, dass spezielle Modellflugzeuge angeboten werden, die motorisch, beispielsweise mit einem Ottomotor angetrieben werden. Andererseits gibt es zahlreiche originalgetreue Flugzeugmodelle, die aus Kunststoffbausätzen zusammengebaut werden und die in Regalen oder Vitrinen aufgehoben und ausgestellt werden.

Aufgabe der vorliegenden Erfindung ist es, den letztgenannten Flugzeugmodellen zu einer weiteren Funktion zu verhelfen, indem diese mit einem Antrieb versehen werden, wobei ein drehbar an einer ortfesten Halterung gelagertes Gehäuse eine Stromversorgung in Form von Batterien oder Akkus enthält.

Diese Aufgabe wird mit den Merkmalen des kennzeichnenden Teils des Anspruchs 1 gelöst. Fortbildungen und besondere Ausführungen der Erfindung sind in den weiteren Ansprüchen umfasst.

Erfindungsgemäß besteht eine Vorrichtung zum Antrieb von Flugzeugmodellen aus einer ortsfesten Halterung, einem drehbar an dieser gelagertem Gehäuse, sowie einem Arm an dem Gehäuse zur Befestigung eines Flugzeugmodells, wobei das Gehäuse eine Stromversorgung in Form von Batterien oder Akkus sowie eine von dieser versorgte Steuerelektronik enthält, die zur Versorgung wenigstens eines Elektromotors im Flugzeugmodell dienen, wobei die Kabel zwischen der Steuerelektronik und dem Elektromotor am oder im Arm angeordnet sind und der Arm über eine Steckverbindung mit der Steuerelektronik verbunden ist und wobei an der Vorrichtung ein Schalter zum Ein- und Ausschalten der Stromversorgung vorhanden ist. Die Elektromotoren sind in die entsprechenden Motorengehäuse der Flugzeugmodelle integriert und treiben deren Originalpropeller an, die mit einer Bohrung direkt auf die Motorwelle gesteckt sind. Der Schalter kann ein einfacher Zugschalter sein, aber auch durch eine Funkfernbedienung oder Infrarotfernbedienung geschaltet werden.

Nach einer bevorzugten Ausführung der Erfindung besteht das Gehäuse aus zwei zusammensteckbaren und verrastbaren Teilen besteht, wobei ein Teil die Elektronik und die Steckverbindung mit dem Arm und das andere Teil die Stromversorgung besitzt, wobei im zusammengesteckten Zustand Strom führende Elemente die Verbindung zwischen Stromversorgung und Elektronik sicher stellen. Die Verrastung erfolgt beispielsweise durch Schnappnasen an dem einen Teil und entsprechenden Ausnehmungen an dem anderen Teil. Das Gehäuse ist an der Halterung um eine Drehachse kugelgelagert, wobei vorteilhafterweise zwei oder mehr Kugellager verwendet werden.

Der Arm ist vorzugsweise zweiteilig ausgeführt, wobei der erste Teil starr in den Anschluss an dem Gehäuse eingesteckt ist und der zweite Teil in der Längsachse schwenkbar mit dem ersten Teil verbunden ist. Dies ist deswegen zweckmäßig, weil das Flugzeugmodell eine derartige Schubkraft entwickeln kann, dass es sich beim Rotieren des Gehäuses schräg stellt.

Nach einer vorteilhaften Ausführung der Erfindung wird neben dem wenigstens einem Motor auch wenigstens ein Beleuchtungselement an dem Flugzeugmodell durch die Steuerelektronik betrieben, wobei es sich um die Beleuchtung des Flugzeuginneren wie auch um die Blinklichter handeln kann.

Nach der bevorzugten Ausführung der Erfindung besteht die Halterung aus einer runden Befestigungsplatte mit einer mittigen Drehachse und das Gehäuse dreht sich um die Drehachse oder unter der Halteplatte dreht, wobei das Gehäuse durch eine Rastverbindung, Schrauben oder dergleichen unverlierbar an der Halterung gehalten ist. So kann die Vorrichtung aufgehängt, wie auch aufgeständert werden. Auch eine bogenförmige Aufhängestange für ein Tischmodell kann verwendet werden. Das Gehäuse besitzt im Wesentlichen eine zylindrische Form.

Im Folgenden wird die Erfindung anhand von Zeichnungen beispielhaft näher beschrieben. Dabei zeigen:
Fig. 1 eine an der Decke aufgehängte Vorrichtung zum Antrieb eines Flugzeugmodells;
Fig. 2 eine aufgeständerte Vorrichtung zum Antrieb eines Flugzeugmodells;
Fig. 3 eine Halterung und ein Gehäuse einer Vorrichtung zum Antrieb eines Flugzeugmodells;
Fig. 4 einen Schnitt durch die Halterung und das Gehäuse von Fig. 4;
Fig. 5 die Halterung von Fig. 3 und 4;
Fig. 6 einen Satz Batterien;
Fig. 7 ein erstes Teil des Gehäuses von Fig. 3 und 4;
Fig. 8 ein zweites Teil des Gehäuses von Fig. 3 und 4;
Fig. 9 eine Ausführung als Tischständer.

Fig. 1 zeigt eine Halterung 2, die an der Decke festgeschraubt ist und an der ein drehbares Gehäuse 3 angeordnet ist, das eine Stromversorgung und eine Elektronik enthält. In das Gehäuse 3 ist ein Arm 4, beispielsweise ein Aluminiumprofil eingesteckt, wobei die Steckverbindung stromführend ist und der Arm 4 Kabel zur Versorgung von elektrischen Teilen eines Flugzeugmodells 6 enthält. Der Arm 4 besitzt einen zweiten Teil 6, der in der Längsachse des Arms 4 an diesem über eine gelenkige Verbindung 5 schwenkbar angeordnet ist. Bei dem Flugzeugmodell 1 werden zum Beispiel Elektromotoren für die Propeller und Blinklichter an-und abgeschaltet. Fig. 2 zeigt eine gleiche Vorrichtung, die auf einem Ständer 7 mit einem schweren Fuß 8 aufgeständert ist. Hier ist das Gehäuse 3' oben auf der Halterung 2' drehbar gelagert. Der Arm 4' ist mit einer Verbindung 5' und einem zweiten Teil 6' entsprechend Fig. 1 aufgebaut. Auf der rechten Seite ist zu erkennen, wie ein Flugzeugmodell 1' im Ruhezustand hängt, wobei das zweite Armteil 6' senkrecht nach unten hängt. Werden die Propeller des Flugzeugmodells von den Elektromotoren angetrieben, nimmt das Flugzeugmodell 1'# durch den Schub eine Schrägstellung ein, wie dies rechts in Fig. 2 zu erkennen ist.

Fig. 3 und 4 zeigen unter Weglassung der Elektronik eine Halterung 12, die mit Bohrungen für Schrauben versehen ist und die eine senkrecht nach unten gerichtete Drehachse 16 aufweist. Auf diese Drehachse 16 ist das Gehäuse 13 aufgesteckt und ist auf Kugellagern, von denen hier nur die Sitze 14 und 15 dargestellt sind, drehbar gelagert. Durch bekannte Maßnahmen wie Verrastungen, Verschraubungen oder Sprengringe oder dergleichen ist das Gehäuse 13 unverlierbar an der Halterung 12 befestigt. Zwischen dem freien Ende der Drehachse 16 und dem Boden des Gehäuses 13 ist Platz für die Elektronik vorhanden, die an dem Gehäuse 13 (oberes Teil 17, Fig. 7) befestigt ist, wobei Leitungen und Anschlüsse zwischen der Elektronik und der Stromversorgung und der Anschlussbuchse für den Arm 4 (hier nicht gezeigt) durch das Gehäuse 13 (oberes Teil 17, Fig. 7) geführt sind.

Fig. 5 bis 8 zeigen die Einzelteile der Halterung 12 und des Gehäuses 13, das aus zwei Teilen 17 und 22 besteht. Fig. 5 stellt eine Perspektivansicht der Halterung 12 mit ihrer Drehachse dar. Fig. 6 zeigt die Stromversorgung in Firm eines Satzes Batterien 25 oder Akkus. Die beiden Gehäuseteile 17 und 22 werden ineinander gesteckt und miteinander verrastet, indem federnde Nasen 23 des unteren Teils 22 in passende Durchbrüche 20 des oberen Teils 17 greifen. Das obere Teil 17 ist eine runde Platte, von der aus zwei seitliche Arme 19 und ein mittiges zylindrisches Teil 21 nach unten ragen. Die Platte und des mittige zylindrische Teil 21 besitzen eine Durchgangsbohrung für die Drehachse 16 der Halterung (s. auch Fig. 4). An dem freien ende des mittigen zylindrischen Teils wird die Elektronik befestigt, die sich mit dem Gehäuse 13 drehen soll. Die Arme 19 weisen die Durchbrüche 20 für die federnden Nasen 23 des anderen Teils auf, das im Wesentlichen zylindrisch aufgebaut ist und 6 Bohrungen zur Aufnahme der Batterien 25 besitzt. In der Mitte weist das untere Teil 22 eine kreisförmige Ausnehmung auf, in der das mittige zylindrische Teil 21 mit der Elektronik aufgenommen wird. Die federnden Nasen 23 sind in zwei seitlichen Schlitzen des unteren Teils angeordnet und greifen von innen in die Durchbrüche 20 der seitlichen Arme 19. Die beiden Gehäuseteile 17 und 22 sind so drehfest miteinander verbunden und das obere Teil 17 weist an seiner Unterseite Kontakte für die Batterien 25 auf, die so die Elektronik versorgen können.

Fig. Zeigt eine weitere Ausführung als Tischmodell. Hier ist auf einem Fuß 26 ein zylindrischer Ständer 28 angeordnet, der beispielsweise 4 Mignonzellen übereinander aufnimmt und der an seinem oberen Ende das drehbare Gehäuse 29 trägt. Der Fuß besitzt einen An- und Ausschalter 27, der als Potentionmeter ausgebildet ist. Der Strom wird in dem drehbaren Gehäuse 29 über einen Schleifkontakt abgegriffen und durch Kabel in dem von dem Gehäuse 29 horizontal abkragenden Arm 30 und einer an diesem schwenkbar gelagerten Haltearm 31 zu dem Flugzeugmodell 23 geleitet.

## Patentansprüche

1. Vorrichtung zum Antrieb von Flugzeugmodellen (1), bestehend aus einer ortsfesten Halterung (2, 12), einem drehbar an dieser gelagertem Gehäuse (3, 13), sowie einem Arm (4) an dem Gehäuse zur Befestigung eines Flugzeugmodells,
**dadurch gekennzeichnet**, das Gehäuse (3, 13) eine Stromversorgung in Form von Batterien (2) oder Akkus sowie eine von dieser versorgte Steuerelektronik enthält, die zur Versorgung wenigstens eines Elektromotors im Flugzeugmodell (1) dienen, wobei die Kabel zwischen der Steuerelektronik und dem Elektromotor am oder im Arm (4) angeordnet sind und der Arm über eine Steckverbindung mit der Steuerelektronik verbunden ist und wobei an der Vorrichtung ein Schalter zum Ein- und Ausschalten der Stromversorgung vorhanden ist.

2. Vorrichtung nach Anspruch 1,
**dadurch gekennzeichnet,**
**dass** das Gehäuse (13) aus zwei zusammensteckbaren und verrastbaren Teilen (17, 22) besteht, wobei ein Teil die Elektronik und die Steckverbindung mit dem Arm und das andere Teil die Stromversorgung besitzt, wobei im zusammengesteckten Zustand Strom führende Elemente die Verbindung zwischen Stromversorgung und Elektronik sicher stellen.

3. Vorrichtung nach Anspruch 1 oder 2,
**dadurch gekennzeichnet,**
**dass** das Gehäuse (13) an der Halterung (12) um eine Drehachse (16) kugelgelagert ist.

4. Vorrichtung nach einem der vorhergehenden Ansprüche,
**dadurch gekennzeichnet,**
**dass** der Arm (4) zweiteilig ausgeführt ist, wobei der erste Teil (4) starr in den Anschluss an dem Gehäuse (3) eingesteckt ist und der zweite Teil (6) in der Längsachse schwenkbar mit dem ersten Teil (4) verbunden ist.

5. Vorrichtung nach einem der vorhergehenden Ansprüche,
**dadurch gekennzeichnet,**
**dass** neben dem wenigstens einem Motor auch wenigstens ein Beleuchtungselement an dem Flugzeugmodell (1) durch die Steuerelektronik betrieben wird.

6. Vorrichtung nach einem der vorhergehenden Ansprüche,
**dadurch gekennzeichnet,**
**dass** die Halterung (12) aus einer runden Befestigungsplatte mit einer mittigen Drehachse (16) besteht und dass das Gehäuse (13) sich um die Drehachse auf oder unter der Halteplatte dreht, wobei das Gehäuse durch eine Rastverbindung, Schrauben oder dergleichen unverlierbar an der Halterung gehalten ist.

7. Vorrichtung nach einem der vorhergehenden Ansprüche,
**dadurch gekennzeichnet,**
**dass** das Gehäuse (3, 13) im Wesentlichen eine zylindrische Form besitzt.

## Claims

1. Arrangement for powering model airplanes (1) consisting of a stationary support (2, 12), a housing (3, 13) rotatably mounted to same, and an arm (4) on the housing for attaching a model airplane,
**characterized in that** the housing (3, 13) comprises a power supply in the form of batteries (2) or generators and control electronics supplied by same, which serve to power at least one electric motor in the model airplane (1), whereby the cables between the control electronics and the electric motor are arranged on or in the arm (4), and the arm is connected to the control electronics via a plug-in connector, and whereby the arrangement is provided with a switch for turning the power supply on and off.

2. Arrangement according to Claim 1,
**characterized in that**
the housing (13) consists of two pluggable and lockable parts (17, 22), whereby one part holds the electronics and the plug-in connector with the arm and the other part holds the power supply, whereby in plugged condition, live elements ensure the connection between the power supply and the electronics.

3. Arrangement according to Claim 1 or 2,
**characterized in that**
the housing (13) is mounted on the support with ball bearings about a rotational axis (16).

4. Arrangement according to one of the preceding claims,
**characterized in that**
the arm (4) is designed in two parts, whereby the first part (4) is rigidly inserted into the connector on the housing (3) and the longitudinal axis of the second part (6) is pivotably connected with the first part (4).

5. Arrangement according to any of the preceding claims,
**characterized in that**
in addition to the at least one motor, at least one lighting element in the model aircraft (1) is also powered by the control electronics.

6. Arrangement according to any of the preceding claims,
**characterized in that**
the support (12) consists of a round bracket plate with a central rotational axis (16), and that the housing (13) rotates about the rotational axis on or under the support plate, whereby the housing is held captive on the support by means of screws or the like.

7. Arrangement according to any of the preceding claims,
**characterized in that**
the housing (3, 13) is substantially cylindrical in shape.

## Revendications

1. Dispositif d'entraînement de maquettes d'avion (1), constitué d'un support fixe (2, 12), d'un boîtier (3, 13) logé de manière rotative sur celui-ci, ainsi que d'un bras (4) sur le boîtier destiné à fixer une maquette d'avion, **caractérisé en ce que** le boîtier (3, 13) contient une alimentation électrique sous forme de batteries (2) ou d'accumulateurs ainsi qu'une électronique de commande alimentée par ladite alimentation, qui sert à alimenter au moins un moteur électrique dans la maquette d'avion (1), les câbles entre l'électronique de commande et le moteur électrique étant disposés sur ou dans le bras (4) et le bras étant relié par une connexion par fiche à l'électronique de commande et un commutateur destiné à allumer et éteindre l'alimentation électrique étant présent sur le dispositif.

2. Dispositif selon la revendication 1, **caractérisé en ce que** le boîtier (13) est constitué de deux pièces (17, 22) pouvant être enfichées ensemble et pouvant s'enclencher, une partie possédant l'électronique et la connexion par fiche au bras et l'autre partie l'alimentation électrique, les éléments guidant le courant, à l'état enfiché l'un dans l'autre, garantissant la liaison entre le courant électrique et l'électronique.

3. Dispositif selon la revendication 1 ou 2, **caractérisé en ce que** le boîtier (13) sur le support (12) est monté de manière à pouvoir tourner autour d'un axe de rotation (16).

4. Dispositif selon l'une quelconque des revendications précédentes,**caractérisé en ce que** le bras (4) est réalisé en deux parties, la première partie (4) étant enfichée rigidement dans le raccordement sur le boîtier (3) et la seconde partie (6) dans l'axe longitudinal étant relié de manière pivotante à la première partie (4).

5. Dispositif selon l'une quelconque des revendications précédentes, **caractérisé en ce qu'**en plus du au moins un moteur, également au moins un élément d'éclairage sur la maquette d'avion (1) est actionné par l'électronique de commande.

6. Dispositif selon l'une quelconque des revendications précédentes, **caractérisé en ce que** le support (12) est constitué d'une plaque de fixation ronde dotée d'un axe de rotation central (16) et **en ce que** le boîtier (13) tourne autour de l'axe de rotation sur ou sous la plaque de fixation, le boîtier étant maintenu de manière inamovible sur le support par un assemblage encliquetable, des vis ou similaires.

7. Dispositif selon l'une quelconque des revendications précédentes, **caractérisé en ce que** le boîtier (3, 13) possède sensiblement une forme cylindrique.
